# EUROPÄISCHE PATENTSCHRIFT

(11) **EP 1 710 185 B1**
(45) Veröffentlichungstag und Bekanntmachung des Hinweises auf die Patenterteilung: **16.04.2008**
(21) Anmeldenummer: 06002426.2
(22) Anmeldetag: 06.02.2006
(51) Int. Cl.: B65H 45/14

(54) **Taschenfalzmaschine mit Falztaschenkassette**
Pocket folding machine with extractable pocket
Plieuse à poches avec poche extractible

(30) Priorität: 07.04.2005 DE 202005005532 U
(43) Veröffentlichungstag der Anmeldung: 11.10.2006
(73) Patentinhaber: Maschinenbau Oppenweiler Binder GmbH & Co. KG, 71570 Oppenweiler (DE)
(72) Erfinder: Rohrbach, Jörg, 71672 Marbach (DE); Krieger, Eberhard, 71384 Weinstadt-Strümpfelbach (DE); Redmer, Claus-Dieter, 71570 Oppenweiler (DE)
(74) Vertreter: Hano, Christian

(56) Entgegenhaltungen:
- EP-A- 1 193 206
- EP-A- 1 475 335
- DE-A1- 2 552 215
- DE-A1- 4 123 130
- DE-A1- 10 158 522
- US-A- 5 000 432

## Beschreibung

Die Erfindung betrifft eine Taschenfalzmaschine mit zwei im Abstand zueinander angeordneten Seitenwänden, zwischen denen wenigstens eine untere Falztasche angeordnet ist.

Aus der DE 32 17 711 C1 ist eine Taschenfalzmaschine bekannt, deren Falztaschen in ihrer Längsrichtung gemeinsam oder einzeln verschoben werden können, um ein Einstellen der Falztaschen, ein Herausnehmen von Messerwellen, oder ein Einsetzen von Bogenumlenkern zu ermöglichen. Die Verschiebung erfolgt über eine zu den Längsseiten der Falztaschen senkrecht verlaufende Welle auf der Zahnräder angeordnet sind, die in ein Zahnprofil auf der Längsseite der Falztaschen eingreifen können.

Auch wenn die Falztaschen in ihrer Längsrichtung verschiebbar sind, ist der Zugang zu dem Bereich der Falzwalzen beschränkt, so dass sich eine Bedienungsperson zur Ausführung von Einstellarbeiten unter die Taschenfalzmaschine begeben muss. Die Einstellarbeiten sind daher umständlich und zeitraubend.

Der Erfindung liegt die Aufgabe zugrunde, mit konstruktiv einfachen Mitteln eine Taschenfalzmaschine zu schaffen, die es ermöglicht, Einstellarbeiten im Bereich der Falzwalzen schnell und einfach durchführen zu können.

Diese Aufgabe wird durch eine Taschenfalzmaschine mit den Merkmalen des Patentanspruchs 1 gelöst. Vorteilhafte Weiterbildungen der erfindungsgemäßen Taschenfalzmaschine sind Gegenstand der Patentansprüche 2 und 3.

Die Konstruktion der erfindungsgemäßen Taschenfalzmaschine ermöglicht es, die unteren Falztaschen aus dem Bereich der Taschenfalzmaschine herauszubewegen, so dass der Bereich der Falzwalzen frei zugänglich ist. Dies ermöglicht es, auf einfache Weise Einstellarbeiten durchzuführen, wie z.B. das Einstellen der Falztaschen oder das Anbringen von Bogenumlenkern.

Vorzugsweise ist die untere Falztasche mittels einer pneumatischen Einrichtung aus der Arbeitsstellung in die Freigabestellung und zurück verfahrbar. Eine Teleskopführung dient bevorzugt zur seitlichen Verschiebung der Kassette. Die Teleskopführung umfasst beispielsweise zwei dreiteilige Teleskopstangen.

Ein Ausführungsbeispiel der Erfindung wird nachstehend anhand der Zeichnungen näher erläutert. Es zeigen
- Fig. 1: eine schematische Vorderansicht einer Taschenfalzmaschine, bei der sich die unteren Falztaschen in einer Arbeitsstellung befinden,
- Fig. 2: eine Seitenansicht der Taschenfalzmaschine von Fig. 1,
- Fig. 3: eine schematische Vorderansicht der Taschenfalzmaschine von Fig. 1, wobei sich die unteren Falztaschen in einer Freigabestellung befinden,
- Fig. 4: eine Seitenansicht der Taschenfalzmaschine von Fig. 3,
- Fig. 5: eine Vorderansicht der Taschenfalzmaschine von Fig. 1, wobei sich eine Kassette in einer Auszugsstellung befindet,
- Fig. 6: eine Seitenansicht der Taschenfalzmaschine von Fig. 5.

Die in den Fig. 1 bis 6 gezeigte Taschenfalzmaschine 10 umfasst ein Gestell 12 mit zwei parallel zueinander angeordneten Seitenwänden 14, 16, zwischen denen obere Falztaschen 18, 20 und untere Falztaschen 22, 24 angeordnet sind. Zwischen den oberen Falztaschen 18, 20 und den unteren Falztaschen 22, 24 sind Falzwalzenpaare 26 vorgesehen.

Wie es die Seitenansichten von Fig. 2, 4 und 6 zeigen, umfasst die bedienerseitige Seitenwand 14 einen sich vertikal vom Boden erstreckenden Schenkel 15, zu dem sich senkrecht ein kurzer Schenkel 17 in Richtung der unteren Falzwalzen 22, 24 erstreckt. In dem Bereich, in dem der rechte Seitenrand des unteren Schenkels 15 in den unteren Seitenrand des oberen Schenkels 17 übergeht, ist eine Kassette 28 angeordnet, die eine bedienerseitige Seitenplatte 30 und eine vom Bediener abgewandte Seitenplatte 34 umfasst, die miteinander durch Streben verbunden sind. Zwischen den Seitenplatten 30, 34 sind die Falztaschen 22, 24 in der Kassette 28 angebracht, wobei sie durch Längsführungen (nicht gezeigt) in ihrer Längsrichtung in der Kassette 28 geführt sind.

Die Verschiebung der Falztaschen 22, 24 in ihrer Längsrichtung kann durch eine pneumatische Einrichtung (nicht gezeigt) bewirkt werden.

Die Kassette 28 ist ihrerseits durch dreiteilige Teleskopstangen 32 geführt, die sich senkrecht zu den Seitenwänden 14, 16 der Taschenfalzmaschine 10 angrenzend an den rechten Rand des unteren Schenkels 15 erstrecken. Die Teleskopstangen 32 sind mit einem Ende an der Seitenwand 16 befestigt, gehen durch die Seitenplatte 34 der Kassette 28 hindurch und sind mit dem anderen Ende an der Seitenplatte 30 verbunden.

In den Fig. 1 und 2 sind die unteren Falztaschen 22, 24 in ihrer Arbeitsstellung gezeigt, in der sich ihre Einlauföffnungen angrenzend an ein entsprechendes Paar der Falzwalzen 26 befinden. Die Seitenplatten 30 und 34 (Fig. 5) liegen an der bedienerseitigen Seitenwand 14 bzw. an der dem Bediener abgewandten Seitenwand 16 an.

Damit es möglich ist, Einstellarbeiten oder andere Arbeiten im Bereich der Falzwalzen 26 durchführen zu können, können die unteren Falztaschen 22, 24 mittels der pneumatischen Einrichtung in ihrer Längsrichtung ausgefahren werden, wie dies in Fig. 4 durch den Pfeil angedeutet ist. Die Falztaschen 22, 24 werden dabei so weit ausgefahren, dass sie sich außerhalb der Deckung der Seitenwand 14 befinden, wie dies in Fig. 4 zu erkennen ist.

Anschließend wird, wie es durch den Pfeil in Fig. 5 angedeutet wird, die Kassette 28 aus der in Fig. 3 gezeigten Einschubstellung senkrecht zu der Seitenwand 14 in die in den Fig. 5 und 6 gezeigte Auszugsstellung mit Hilfe der Teleskopführung 32 so weit herausgezogen, bis sich die Falztaschen 22, 24 außerhalb der Taschenfalzmaschine 10 befinden. Die Falzwalzen 26 sind nun frei zugänglich. Einstellarbeiten im Bereich der Falzwalzen 26, wie z.B. das Anbringen eines Bogenumlenkers sind nun ohne Behinderung möglich. Nach Durchführung der Arbeiten wird die Kassette 28 wieder in die in Fig. 3 gezeigte Einschubstellung eingeschoben. Anschließend werden die Falztaschen 22, 24 mittels der pneumatischen Einrichtung wieder in ihre Arbeitsstellung zurückbewegt, die in den Fig. 1 und 2 gezeigt ist..

## Patentansprüche

1. Taschenfalzmaschine mit zwei im Abstand zueinander angeordneten Seitenwänden (14..16), zwischen denen wenigstens eine untere Falztasche (22, 24) angeordnet ist wobei, die untere Falztasche (22, 24) in einer Kassette (28) für eine Verschiebung aus einer Arbeitsstellung, in der sie an Falzwalzen (26) angrenzt, in eine Freigabestellung, in der sie in Entfernung zu den Falzwalzen (26) liegt, geführt ist, **dadurch gekennzeichnet, dass** die untere Falztasche (22, 24) in der Freigabestellung außerhalb der Deckung der bedienerseitigen Seitenwand (14) liegt, und dass die Kassette (28) senkrecht zu der bedienerseitigen Seitenwand (14) aus einer Einschubstellung, in der sich die untere Falztasche (22, 24) innerhalb der Taschenfalzmaschine (10) befindet, in eine Auszugstellung verschiebbar geführt ist, in der sich die untere Falztasche (22, 24) außerhalb der Taschenfalzmaschine (10) befindet.

2. Taschenfalzmaschine nach Anspruch 1, **dadurch gekennzeichnet, dass** die untere Falztasche (22, 24) mittels einer pneumatischen Einrichtung aus der Arbeitsstellung in die Freigabestellung und zurück verfahrbar ist.

3. Taschenfalzmaschine nach einem Anspruch 1 oder 2, **dadurch gekennzeichnet, dass** die Kassette (28) durch eine Teleskopführung (32) geführt ist.

## Claims

1. A buckle folding machine with two side walls (14,16) which are arranged at a distance apart and between which at least one lower folding plate (22,24) is arranged, wherein the lower folding plate (22,24) is guided in a cassette (28) for displacement from an operative position, in which it is adjacent folding rollers (26), into a release position in which it is situated at a distance from the folding rollers (26), **characterised in that** in the release position the lower folding plate (22,24) is situated outside the cover of the side wall (14) on the operator side, and **in that** the cassette (28) is guided so as be displaceable perpendicular to the side wall (14) on the operator side from an inserted position, in which the lower folding plate (22,24) is situated inside the buckle folding machine (10), into an extended position in which the lower folding plate (22,24) is situated outside the buckle folding machine (10).

2. A buckle folding machine according to Claim 1, **characterised in that** the lower folding plate (22, 24) can be moved from the operative position into the release position and back again by means of a pneumatic device.

3. A buckle folding machine according to Claim 1 or 2, **characterised in that** the cassette (28) is guided by a telescopic guide (32).

## Revendications

1. Plieuse à poches avec deux parois latérales (14, 16) disposées à distance l'une de l'autre et entre lesquelles est disposée au moins une poche de pliage inférieure (22, 24), la poche de pliage inférieure (22, 24) étant guidée dans une cassette (28) permettant un déplacement d'une position de travail, dans laquelle elle est contiguë à des cylindres de pliage (26), dans une position de libération, dans laquelle elle est éloignée des cylindres de pliage (26), **caractérisée en ce que** la poche de pliage inférieure (22, 24) se situe en position de libération en dehors de la couverture de la paroi latérale côté utilisateur (14) et **en ce que** la cassette (28), perpendiculairement à la paroi latérale côté utilisateur (14), est guidée de manière à pouvoir être déplacée d'une position de rétraction, dans laquelle la poche de pliage inférieure (22, 24) se situe à l'intérieur de la plieuse à poches (10), dans une position d'extraction, dans laquelle la poche de pliage inférieure (22, 24) se situe à l'extérieur de la plieuse à poches (10).

2. Plieuse à poches selon la revendication 1, **caractérisée en ce que** la poche de pliage inférieure (22, 24) peut être déplacée de la position de travail dans la position de libération et retour au moyen d'un dispositif pneumatique.

3. Plieuse à poches selon la revendication 1 ou 2, **caractérisée en ce que** la cassette (28) est guidée par un système de guidage télescopique (32).
